# FASCICULE DE BREVET EUROPEEN

(11) **EP 0 861 043 B1**
(45) Date de publication et mention de la délivrance du brevet: **28.03.2001**
(21) Numéro de dépôt: 96939122.6
(22) Date de dépôt: 14.11.1996
(51) Int. Cl.: A47L 5/36

(54) **DISPOSITIF AUTONOME POUR ASPIRER LES DECHETS ET BROYER LES PLUS LEGERS**
SELBSTÄNDIGE VORRICHTUNG ZUM ABSAUGEN VON ABFÄLLEN UND ZUM ZERKLEINERN LEICHTERER TEILE
SELF-CONTAINED DEVICE FOR SUCKING WASTE MATERIAL AND CRUSHING THE LIGHTER FRACTION

(30) Priorité: 15.11.1995 FR 9513817
(43) Date de publication de la demande: 02.09.1998
(73) Titulaire: Touvron, Joel, 13260 Cassis (FR)
(72) Inventeur: Touvron, Joel, 13260 Cassis (FR)
(74) Mandataire: Domange, Maxime
(86) Numéro de dépôt international: FR9601802
(87) Numéro de publication internationale: WO9717880

(56) Documents cités:
- EP-A- 0 674 869
- DE-A- 3 244 834
- DE-U- 9 200 028
- FR-A- 2 592 817
- FR-A- 2 671 746
- US-A- 2 456 639
- US-A- 3 172 743
- US-A- 5 195 209
- US-A- 5 245 726

## Description

La présente invention a pour objet un dispositif autonome pour aspirer les déchets et broyer les plus légers.

Le secteur technique de l'invention est le domaine de la construction d'appareils de nettoyage et de leur utilisation par des procédés utilisant un courant d'air d'aspiration.

L'application principale de l'invention est le ramassage de déchets de toute nature sur la voie publique, donc à l'extérieur et sans source d'alimentation d'énergie externe.

A ce jour, ce ramassage se fait en effet avec des dispositifs d'aspiration lourds et difficilement maniables, sans parler des véhicules de nettoyage proprement dits qui sont hors du cadre de la présente invention.

On peut citer par exemple le brevet FR 2.671.746 de la Société dite KIORITZ CORPORATION, intitulé « Aspirateur de déchets pour utilisation extérieure » : ce document décrit un aspirateur comprenant un chariot sur lequel est placé un récipient comportant une ouverture vers le haut, avec un bloc d'aspiration monté sur ledit chariot et un couvercle également solidaire dudit chariot et monté pivotant pour pouvoir s'ouvrir et se fermer par rotation au-dessus de l'ouverture dudit récipient ; une extrémité d'un premier tuyau dit de vide est reliée audit couvercle, et l'autre extrémité à un orifice d'aspiration du bloc d'aspiration ; un autre tuyau muni d'un orifice d'entrée d'aspiration libre à son extrémité extérieure, est également relié audit couvercle ; la caractéristique d'un tel aspirateur suivant ce brevet antérieur est le fait que, d'une part le couvercle est conçu de manière à faire saillie par rapport au conteneur, du côté du bloc d'aspiration du chariot, lorsque le couvercle est fermé sur l'ouverture du conteneur, et que d'autre part l'extrémité du tuyau de vide est reliée au fond de ladite partie en saillie du couvercle, de façon que l'axe de rotation de celui-ci passe par le voisinage du centre de cette extrémité.

Un tel dispositif d'aspiration est assez lourd et complexe, représentant une masse de plus de 80 kilos que l'opérateur doit donc déplacer en tractant ou en poussant ledit chariot pour l'amener aux endroits où il doit aspirer les déchets ; de plus, un tel dispositif qui fonctionne comme un aspirateur classique, se remplit très rapidement lorsqu'on aspire des déchets volumineux, et si ceux-ci sont légers, ils viennent obstruer l'orifice du tuyau dit à vide, relié au bloc d'aspiration, arrêtant ainsi toute possibilité de continuer le nettoyage, après de l'ordre de 30 secondes d'utilisation, ce qui est très court et peu efficace.

On connaît également divers aspirateurs de type classique, donc plus légers que le dispositif précédent, et capables d'aspirer également tout type de déchet mais qui ne peuvent être utilisés que dans des locaux fermés ou éventuellement autour de ceux-ci car ils nécessitent une alimentation électrique extérieure, ce qui en limite le rayon d'action ; de toute façon, leur mode de fonctionnement est du même type que le précédent, avec une aspiration de l'ensemble des déchets dans un conteneur, du reste spécifique et qui se remplit très rapidement et dont les déchets légers viennent obstruer le filtre séparant ledit conteneur de la turbine d'aspiration.

Par ailleurs, il existe aussi des engins légers, utilisables sur la voie publique, conçus pour aspirer et broyer des feuilles mortes, afin d'en réduire le volume, mais ils ne peuvent alors pas absorber les déchets lourds qui pourraient être mélangés auxdites feuilles mortes jonchant le sol, sous peine d'endommager gravement le système de broyage. De plus, comme les aspirateurs dits classiques, ils sont associés à des conteneurs spécifiques.

On peut citer enfin le brevet US 2456639 délivré le 21 décembre 1948 à la société BREUER Electric, et qui décrit un "dispositif d'aspiration de déchets" qui comprend, en particulier, un conduit d'aspiration, dont une extrémité est mobile, un capot apte à constituer un couvercle d'un conteneur recevant les déchets lourds et dont l'étanchéité est réalisée par un joint, un bloc d'aspiration monté sur ledit capot et apte à créer une dépression dans ledit conteneur, et un récipient de collecte de déchets légers, relié à l'orifice de refoulement du bloc d'aspiration ; le bloc d'aspiration est entraîné par un moteur électrique nécessitant une source extérieure et, pour éviter que les particules lourdes soient aspirées dans la turbine, une chicane est disposée entre l'ouverture d'aspiration de celle-ci et l'orifice d'entrée du tuyau d'aspiration ; aucune précision n'est donnée en ce qui concerne l'aspiration des déchets légers qui risquent cependant eux aussi de bloquer la turbine d'aspiration. Un tel dispositif nécessite également un container spécifique et l'ensemble du système est assez volumineux et lourd, comme dans l'aspirateur décrit dans le brevet précédent FR 2671746, sans être pour autant autonome.

Le problème posé est donc de pouvoir réaliser et utiliser un dispositif autonome pour aspirer tous les déchets que l'on peut rencontrer sur la voie publique, en utilisant des conteneurs, de préférence de type standard et que l'on veut pouvoir remplir au maximum desdits déchets, sans qu'ils soient trop rapidement obstrués par les déchets volumineux et légers, tout en proposant un dispositif simple, léger, facilement déplaçable par un opérateur, d'une grande autonomie et sans risque d'endommager le dispositif d'aspiration, tout en étant d'un prix de revient raisonnable, permettant ainsi à toute collectivité de s'en équiper d'un grand nombre.

La présente invention permet d'atteindre tous ces objectifs grâce à un dispositif pour aspirer tout type de déchet dans un conteneur standard en sélectionnant physiquement les déchets légers de faible densité pour les broyer, et en les éjectant dans un sac de ramassage, alors que les déchets lourds tombent par inertie dans le conteneur.

Une solution au problème posé est ainsi un dispositif pour aspirer les déchets, comprenant un conduit d'aspiration dont une extrémité est mobile pour être déplacée en tout point où l'on veut aspirer un déchet et l'autre extrémité est reliée au dispositif, un capot apte à constituer un couvercle pour recouvrir et fermer l'ouverture d'un conteneur à déchets et comportant un rebord périphérique dont la surface d'appui est de forme et de dimension compatibles avec celles du rebord périphérique entourant l'ouverture du conteneur, laquelle surface d'appui est équipée d'un joint apte à s'appuyer sur ledit rebord périphérique du conteneur, et à rendre son ouverture étanche par rapport au capot, un bloc d'aspiration directement monté sur ledit capot et apte à créer une dépression dans ledit conteneur et un récipient de collecte des déchets légers, relié à l'orifice de refoulement du bloc d'aspiration, ledit conteneur constituant le réceptacle des déchets lourds : selon l'invention, l'orifice d'entrée du bloc d'aspiration constitue ladite ouverture d'aspiration dans le capot, et l'autre extrémité du conduit d'aspiration est reliée au capot à travers lequel elle débouche, le bloc d'aspiration est constitué d'une turbine d'aspiration, et de broyage desdits déchets légers, et entraînée en rotation par un moteur thermique situé sur le dessus du capot, le dispositif d'aspiration constituant un bloc autonome, et le joint venant en appui sur le bord périphérique du conteneur est souple et apte à absorber les vibrations du bloc d'aspiration.

Le résultat est de nouveaux dispositifs de ramassage de déchets par aspiration, qui remédient aux inconvénients évoqués précédemment dans les dispositifs actuels et répondent au problème posé.

En effet, le dispositif suivant l'invention permet à la turbine d'aspiration, dont le diamètre est de préférence supérieur à celui du tuyau d'aspiration manipulé par l'opérateur, de créer dans celui-ci une aspiration à vitesse élevée de l'ordre de 5 à 6 mètres par seconde et même au-delà, dans la mesure où l'étanchéité entre le dispositif d'aspiration et le conteneur est suffisamment bien réalisée, grâce en particulier au joint suivant la présente invention, qui de plus, de par sa forme, absorbe les vibrations du moteur d'entraînement et réduit la nuisance sonore ; le courant d'air ainsi créé à l'extrémité du tuyau d'aspiration, grâce à sa vitesse élevée, peut y entraîner des objets et déchets lourds tels que du ciment, des pierres, et pouvant être même de densité de 4 à 5 par exemple, et cela d'autant plus que leur surface portante par rapport au flux de l'air d'aspiration est importante en proportion de la section du tuyau d'aspiration : lesquels déchets arrivent ensuite dans le haut du conteneur, dont la section d'ouverture est bien sûr plus grande que celle du tuyau d'aspiration, ce qui fait chuter la vitesse d'entraînement de l'air, ne permettant pas alors de dévier lesdits déchets lourds, qui ont acquis une vitesse d'entraînement assez importante dans le tuyau d'aspiration et sont donc projetés dans le conteneur suivant une direction qui les écartent justement de l'entrée de la turbine, et cela d'autant plus que l'orifice du tuyau d'aspiration arrive en haut du conteneur ; lesquels déchets lourds tombent alors dans le fond dudit conteneur ; par contre, les déchets dits légers, c'est-à-dire de faible densité, en générale inférieure à 1 mais pouvant être de densité supérieure suivant leur voilure ou surface portante, et ayant alors une bonne prise au courant d'air, tels que par exemple des feuilles de papier, des feuilles d'arbres, etc... continuent d'être entraînés et déviés à travers le conteneur par l'air aspiré à vitesse donc plus lente que dans le tuyau d'aspiration, par et vers la turbine dans et par laquelle ils sont réaccélérés et broyés, sans risque pour les pales d'aspiration puisqu'il ne s'agit alors que de déchets de faible densité : leur volume est alors réduit à celui des particules ainsi broyées qui sont soufflées à la sortie de la turbine dans un sac annexe qui les retient tout en permettant également à l'air de s'évacuer.

Un tel dispositif est assez peu encombrant et reste opérationnel tant que, soit le sac de déchets légers, soit le conteneur à déchets lourds n'est pas plein ; il représente un poids à vide de l'ordre de 6 à 7 kilos maximum, qui peut être ainsi facilement manipulable et chargé, même sur des véhicules à deux roues, car il est directement monté sur le conteneur associé, sans nécessiter de support intermédiaire. Le débit que l'on peut obtenir avec un tel dispositif, avec un moteur d'entraînement de type thermique de moins d'un kilowatt peut être de 10 m³ par minute, soit trois fois supérieur à celui des aspirateurs classiques à alimentation électrique, permettant donc une meilleure efficacité d'aspiration tout en nécessitant moins de puissance que tous les autres types de dispositifs cités précédemment d'aspiration ; en effet, ceux-ci nécessitent une puissance plus élevée du fait que pour éviter d'abîmer le système d'aspiration, ils comportent tous un filtre à mailles serrées avant l'ouverture d'aspiration pour arrêter tout type de déchet qu'il soit lourd ou léger.

On pourrait citer d'autres avantages de la présente invention, mais ceux cités ci-dessus en montrent déjà suffisamment pour en prouver la nouveauté et l'intérêt.

La description et les figures ci-après représentent un exemple de réalisation de l'invention, mais n'ont aucun caractère limitatif : d'autres réalisations sont possibles, dans le cadre de la portée et de l'étendue de cette invention.

La figure 1 est une vue en coupe latérale schématique suivant II' de la figure 2B, d'un dispositif monté sur un conteneur standard suivant l'invention.

La figure 2A est une vue du même dispositif que celui de la figure 1, mais représenté seul latéralement.

La figure 2B est une vue de dessous du capot du dispositif de la figure 2A.

La figure 3 est une vue latérale du même dispositif suivant l'invention que sur les figures 1 et 2A, mais avec un branchement du conduit flexible d'aspiration, monté radialement sur le côté du capot et non axialement et verticalement comme sur les autres figures.

La figure 4 est une vue agrandie et en coupe partielle de la partie IV du dispositif représenté sur la figure 1.

Le dispositif suivant l'invention est constitué d'un capot 1 spécialement adapté pour couvrir hermétiquement avec un joint d'étanchéité 6, l'ouverture 4 d'un conteneur à déchets 5 monté sur roues 12.

Le capot 1 intègre et supporte le bloc d'aspiration 2 constitué d'une turbine d'aspiration et de broyage 2₁ de déchets légers 22₂ et dont la rotation est assurée par un moteur d'entraînement 3, de préférence de type thermique à essence, respectant les normes de pollution et de bruit et située sur le dessus du capot 1.

Celui-ci est également pourvu d'un orifice 7 aménagé pour recevoir un conduit basse pression flexible 8 équipé à son autre extrémité d'un tube 10 destiné à transporter les déchets 22 aspirés, par exemple sur le sol 24.

Le dispositif ainsi constitué permet aux déchets lourds 22₁ de tomber par inertie dans le conteneur 5, alors que les déchets de faible densité 22₂ sont aspirés par la turbine 2 et broyés avant d'être éjectés par son orifice de refoulement 23 dans un sac de ramassage 9 placé latéralement.

Le conduit flexible 8 équipé à son extrémité mobile 10 dudit tube 10, est manipulable par une poignée de maintien 11 dont est muni ledit tube 10.

Ladite poignée de maintien 11 est équipée d'une manette 14 aménagée pour commander l'accélération du moteur d'entraînement 3 du bloc d'aspiration 2, par toute liaison mécanique ou électrique non représentée sur les figures.

Comme représenté sur la figure 4, ledit capot 1 comporte un rebord périphérique 17, qui peut être en forme de bride, dont la surface d'appui est de forme et de dimension compatibles avec celles du rebord périphérique 16 extérieur à l'ouverture 4 du conteneur 5, laquelle surface d'appui est équipée d'un joint souple, déformable dans son épaisseur, soit de préférence creux 6, apte à s'appuyer sur ledit rebord périphérique du conteneur 4. Un tel joint, outre l'étanchéité qu'il permet d'assurer, même en cas de déformation de la planéité du rebord 16 du conteneur, absorbe également les vibrations du moteur 3 qui ne sont ainsi pas transmises audit conteneur 5, limitant ainsi, non seulement les nuisances sonores mais également la détérioration mécanique de l'ensemble.

De plus, ledit joint creux 6 comporte une gorge 20 dont l'ouverture orientée vers le centre du capot 1 parallèlement à la surface d'appui du rebord 17 est apte à s'enfiler extérieurement, à cheval sur ledit rebord qui est alors nécessairement en forme de bride ou comporte une lèvre pour cela ; il est ainsi très facile de pouvoir enlever et changer le joint 6 suivant le cas.

Pour pouvoir maintenir ledit capot 1 sur ledit conteneur 5, surtout lorsque la turbine d'aspiration 2 n'est pas en fonctionnement, ledit capot 1 comporte au moins deux systèmes d'accrochage 13 placés à sa périphérie extérieure, et constitués au moins d'une partie souple 18 fixée et articulée sur ledit capot 1, et d'une partie rigide 19 apte à venir s'engager sous le rebord périphérique 16 extérieur du conteneur 5.

Pour pouvoir protéger la turbine 2 d'aspiration quand le capot 1 est ouvert et posé indépendamment du conteneur 5, il est préférable de disposer une grille 15 dans la base du capot 1 sur au moins la surface de l'orifice 21 d'aspiration de ladite turbine débouchant dans ledit capot 1.

Comme indiqué précédemment, suivant les options de réalisation possibles, l'orifice 7 du conduit 8 peut être installé, soit verticalement sur le capot 1 tel que représenté sur les figures 1 et 2A, en considérant la position verticale, celle du conteneur 5 posé sur le sol 24 tel que représenté sur la figure 1, et selon une autre variante telle que représentée sur la figure 3, ledit orifice 7 peut être monté horizontalement.

Le dispositif selon l'invention est ainsi particulièrement destiné à aspirer tout type de déchet 22 jonchant la voie publique ou tout autre espace ouvert public ou privé 24, en ville comme à la campagne.

## Revendications

1. Dispositif pour aspirer les déchets, comprenant un conduit d'aspiration (8) dont une extrémité (10) est mobile pour être déplacée en tout point où l'on veut aspirer un déchet (22) et l'autre extrémité (7) est reliée au dispositif, un capot (1) apte à constituer un couvercle pour recouvrir et fermer l'ouverture (4) d'un conteneur (5) à déchets et comportant un rebord périphérique (17) dont la surface d'appui est de forme et de dimension compatibles avec celles du rebord périphérique (16) entourant l'ouverture (4) du conteneur (5), laquelle surface d'appui est équipée d'un joint (6) apte à s'appuyer sur ledit rebord périphérique du conteneur (4), et à rendre son ouverture (4) étanche par rapport au capot (1), un bloc d'aspiration (2) directement monté sur ledit capot (1) et apte à créer une dépression dans ledit conteneur (5) et un récipient (9) de collecte de déchets légers (22₂), relié à l'orifice de refoulement (23) du bloc d'aspiration, ledit conteneur (5) constituant le réceptacle des déchets lourds, caractérisé en ce que :
- l'orifice d'entrée (21) du bloc d'aspiration (2) constitue ladite ouverture d'aspiration dans le capot (1), et l'autre extrémité (7) du conduit d'aspiration (8) est reliée au capot (1) à travers lequel elle débouche,
- le bloc d'aspiration (2) est constitué d'une turbine d'aspiration, et de broyage desdits déchets légers (22₂), et entraînée en rotation par un moteur (3) thermique situé sur le dessus du capot (1),
- le dispositif d'aspiration constituant un bloc autonome,
- et le joint (6) venant en appui sur le bord périphérique (16) du conteneur est souple et apte à absorber les vibrations du bloc d'aspiration (2).

2. Dispositif suivant la revendication 1, caractérisé en ce que ledit capot (1) comporte au moins deux systèmes d'accrochage (13), placés à sa périphérie extérieure, et constitués au moins d'une partie souple (18) fixée et articulée sur ledit capot (1), et d'une partie rigide (19) apte à venir s'engager sous le rebord périphérique (16) extérieur du conteneur (5) qui forme une bride autour de l'ouverture (4) du conteneur (5).

3. Dispositif suivant la revendication 2, caractérisé en ce que ledit joint souple est creux (6) et comporte une gorge (20) dont l'ouverture orientée vers le centre du capot (1) parallèlement à la surface d'appui du rebord (17) est apte à s'enfiler extérieurement, à cheval sur ce rebord en forme de bride.

4. Dispositif suivant l'une quelconque des revendications 1 à 3, caractérisé en ce que le conduit flexible (8) est équipé à son extrémité mobile (10) d'un tube muni d'une poignée de maintien (11).

5. Dispositif suivant la revendication 4, caractérisé en ce que ladite poignée de maintien (11) est équipée d'une manette (14) aménagée pour commander l'accélération du moteur (3) d'entraînement du bloc d'aspiration (2).

6. Dispositif suivant l'une quelconque des revendications 1 à 5, caractérisé en ce que ledit conteneur (5) est un conteneur standard pour déchets.

7. Dispositif suivant l'une quelconque des revendications 1 à 6, caractérisé en ce que ledit réceptacle (9) de collecte des déchets broyés (22₃) est un sac, dont une partie au moins de l'enveloppe est poreuse pour laisser passer l'air sous pression qui est soufflé par ledit bloc d'aspiration (2), et retenir lesdits déchets broyés (22₃), lequel sac (10) est monté suspendu latéralement audit capot (1).

## Claims

1. A device for sucking up waste, the device comprising a suction hose (8) having one end (10) that is movable to be displaced to any point from which it is desired to suck up waste (22) while its other end (7) is connected to the device, a cover (1) suitable for constituting a lid for covering and closing the opening (4) of a waste container (5), and including a peripheral rim (17) whose bearing surface is of shape and size compatible with the peripheral rim (16) surrounding the opening (4) of the container, which bearing surface is fitted with a gasket (6) suitable for pressing on said peripheral rim of the container (4) and for sealing its opening (4) relative to the cover (1), a suction unit (2) mounted directly on said cover (1) and suitable for establishing suction inside said container (5), and a receptacle (9) for collecting lightweight waste (22₂), connected to the delivery orifice (23) from the suction unit, said container (5) constituting a receptacle for heavy waste, the device being characterized in that:
. the inlet orifice (21) of the suction unit (2) constitutes said suction opening in the cover (1), and the other end (7) of the suction hose (8) is connected to the cover (1) through which it opens out;
. the suction unit (2) is constituted by a turbine for sucking up and shredding said lightweight waste (22₂), and rotated by an engine (3) situated on the cover (1);
. the suction device constitutes a cordless unit; and
. the gasket (6) which bears on the peripheral rim (16) of the container is flexible, and is suitable for absorbing the vibration of the suction unit (2).

2. A device according to claim 1, characterized in that said cover (1) includes at least two fastening systems (13) placed on its outside periphery, and constituted by at least a flexible portion (18) fixed and hinged to said cover (1) and a rigid portion (19) suitable for engaging beneath the peripheral outwardly-directed rim (16) of the container (5) which forms a flange around the opening (4) of the container (5).

3. A device according to claim 2, characterized in that said flexible gasket (6) is hollow and includes a groove (20) whose opening is directed towards the center of the cover (1) parallel to the bearing surface of the rim (17) and is suitable for fitting astride the outside of said flange-forming rim.

4. A device according to any one of claims 1 to 3, characterized in that the flexible hose (8) is fitted at its moving end (10) with a tube that is provided with a handle (11).

5. A device according to claim 4, characterized in that said handle (11) is fitted with a lever (14) organized to control the acceleration of the drive motor (3) of the suction unit (2).

6. A device according to any one of claims 1 to 5, characterized in that said container (5) is a standard garbage container.

7. A device according to any one of claims 1 to 6, characterized in that said receptacle (9) for collecting shredded waste (22₃) is a sack, with at least a portion of the surface area thereof being porous to pass out the air under pressure which is blown in by said suction unit (2), while retaining the shredded waste (22₃), which sack (10) is suspended beside said cover (1).

## Patentansprüche

1. Vorrichtung zum Aufsaugen von Abfällen, mit einem Saugschlauch (8), dessen eines Ende (10) beweglich ist, um an jede beliebige Stelle bewegt werden zu können, an der man Abfall (22) aufsaugen möchte, und dessen anderes Ende (7) mit der Vorrichtung verbunden ist, einer Abdeckhaube (1), die einen Deckel zum Abdecken und Schließen der Öffnung (4) eines Abfallbehälters (5) bilden kann und einen umlaufenden Rand (17) aufweist, dessen Auflagefläche in Form und Größe,der des umlaufenden Randes (16) entspricht, der die Öffnung (4) des Behälters (5) umgibt, wobei die Auflagefläche mit einer Dichtung (6) versehen ist, die an diesem umlaufenden Rand des Behälters (4) anliegen und seine Öffnung (5) bezüglich der Abdeckhaube (1) dicht abschließen kann, einer unmittelbar direkt auf der Abdeckhaube (1) befestigten Saugeinheit (2), die in dem Behälter (5) einen Unterdruck erzeugen kann, und einem Sammelbehälter für leichte Abfälle (22₂), der mit der Drucköffnung (23) der Saugeinheit verbunden ist, wobei der Behälter (5) den Auffangbehälter für schwere Abfälle bildet,
dadurch gekennzeichnet, dass
- die Eintrittsöffnung (21) der Saugeinheit (2) die Ansaugöffnung in der Abdeckhaube (1) bildet und das andere Ende (7) des Saugschlauchs (8) mit der Abdeckhaube (1) verbunden ist, durch die es einmündet,
- die Saugeinheit (2) von einer Turbine zum Ansaugen und Zerkleinern dieser leichten Abfälle (22₂) gebildet ist, die durch einen auf der Abdeckhaube (1) angeordneten Verbrennungsmotor (3) in Drehung versetzt wird,
- die Aufsaugvorrichtung eine selbständige Einheit bildet, und
- die auf dem umlaufenden Rand (16) des Behälters anliegende Dichtung (6) elastisch ist und die Vibrationen der Saugeinheit (2) absorbieren kann.

2. Vorrichtung nach Anspruch 1,
dadurch gekennzeichnet, dass die Abdeckhaube (1) mindestens zwei Aufhängungssysteme (13) aufweist, die sich an ihrem äußeren Rand befinden und mindestens aus einem biegsamen, auf der Abdeckhaube (1) befestigten und angelenkten Teil (18) und einem starren Teil (19) gebildet sind, das unter dem umlaufenden äußeren Rand (16) des Behälters (5). eingreifen kann, der um die Öffnung (4) des Behälters (5) einen Flansch bildet.

3. Vorrichtung nach Anspruch 2,
dadurch gekennzeichnet, dass die elastische Dichtung (6) hohl ist und eine Nut (20) aufweist, deren zur Mitte der Abdeckhaube parallel zur Auflagefläche des Randes (17) gerichtete Öffnung außen über diesen Rand in Form eines Flansches aufgesteckt werden kann.

4. Vorrichtung nach einem der Ansprüche 1 bis 3,
dadurch gekennzeichnet, dass der flexible Schlauch (8) an seinem beweglichen Ende (10) über ein Rohr verfügt, das mit einem Haltegriff (11) versehen ist.

5. Vorrichtung nach Anspruch 4,
dadurch gekennzeichnet, dass dieser Haltegriff (11) mit einem Hebel (14) zur Steuerung der Geschwindigkeit des Antriebsmotors (3) der Saugeinheit (2) versehen ist.

6. Vorrichtung nach einem der Ansprüche 1 bis 5,
dadurch gekennzeichnet, dass der Behälter (5) ein Standardbehälter für Abfälle ist.

7. Vorrichtung nach einem der Ansprüche 1 bis 6,
dadurch gekennzeichnet, dass der Sammelbehälter (9) für zerkleinerte Abfälle (22₃) ein Sack ist, bei dem mindestens ein Teil der Umhüllung porös ist, damit unter Druck stehende, durcl die Saugeinheit (2) eingeblasene Luft einströmen kann und die zerkleinerten Abfälle (22₂) zurückgehalten werden können, wobei der Sack seitlich an der Abdeckhaube (1) hängend montiert ist.
